# EUROPÄISCHE PATENTSCHRIFT

(11) **EP 0 303 635 B1**
(45) Veröffentlichungstag und Bekanntmachung des Hinweises auf die Patenterteilung: **02.10.1991**
(21) Anmeldenummer: 88901267.0
(22) Anmeldetag: 05.02.1988
(51) Int. Cl.: E21B 4/14

(54) **EINRICHTUNG MIT EINEM FÜR ERDBOHRZWECKE VORGESEHENEN HYDRAULISCHEN HUBGENERATOR**
SYSTEM WITH A HYDRAULIC LIFTING GENERATOR FOR EARTH DRILLING
SYSTEME A GENERATEUR HYDRAULIQUE D'ELEVATION POUR FORAGE

(30) Priorität: 25.02.1987 CH 707/87
(43) Veröffentlichungstag der Anmeldung: 22.02.1989
(73) Patentinhaber: SALZGITTER MASCHINENBAU GMBH, D-38246 Salzgitter (DE)
(72) Erfinder: CYPHELLY, Ivan, Jaroslav, CH-1588 Cudrefin (CH)
(74) Vertreter: Röse, Horst
(86) Internationale Anmeldenummer: EP8800085
(87) Internationale Veröffentlichungsnummer: WO8806673

(56) Entgegenhaltungen:
- US-A- 2 388 741
- US-A- 3 018 834
- GB A 2776 A.D. 1913

## Beschreibung

Die Erfindung bezieht sich auf eine Einrichtung mit einem für Erdbohrzwecke vorgesehenen Hubgenerator, welcher durch einen in ein Bohrloch über ein Bohrgestänge einzuleitenden, spülenden Flüssigkeitsstrom betätigbar ist, und bei welchem eine auf ein am Hubgenerator anbringbares Bohrwerkzeug ausgeübte, oszillierende Hubkraft mittels eines mit dem Bohrgestänge in Verbindung stehenden, den Flüssigkeitsstrom steuernden, federbelasteten Stoßventils erzeugt ist.

Einrichtungen dieser Art sind beispielsweise aus den USA-Patentschriften 2,388,741 und 3,018,834 sowie aus der britischen Patentschrift 2776 A.D. 1913 bekannt. Bei den bekannten Einrichtungen durchfließt der spülende Flüssigkeitsstrom das durch eine Federanordnung offen gehaltene Stoßventil mit großer Geschwindigkeit bzw. unter hohem Druck, um zu einem Bohrwerkzeug zu gelangen, das an einem Stößel oder Kolben des Stoßventils befestigt ist. Sobald die hydrodynamischen Kräfte des Flüssigkeitsstroms am Stoßventil größer als die Öffnungskraft der Feder des Stoßventils sind, schließt das letztere abrupt, so daß infolge der hohen Geschwindigkeit bzw. des hohen Drucks des durch das Bohrgestänge zugeführten spülenden Flüssigkeitsstroms ein Druckimpuls auf den Stößel oder den Kolben des Stoßventils erzeugt wird, der sich auf das Werkzeug als Hubbewegung überträgt. An sich wird durch diese Hubbewegung der Flüssigkeitsstrom teilweise entspannt, so daß die Feder des Stoßventils anschließend dieses wieder öffnet und der Huberzeugungsvorgang erneut beginnen kann.

Die bekannten Einrichtungen der angeführten Art weisen verschiedene Nachteile auf, welche eine problemlose Anwendung der genannten Einrichtungen bisher beeinträchtigt haben. Abgesehen davon, daß bei den bekannten Einrichtungen die zuströmende Spülflüssigkeit eine große Geschwindigkeit bzw. einen hohen Druck aufweisen muß, ist es auch unabdingbar, daß das Stoßventil eine dichtende Passung aufweist, um den für die Hubbewegung des Werkzeugs erforderlichen Impulsdruck gewährleisten zu können. Eine solche dichtende Passung des Stoßventils ist aber beschädigungsanfällig, weil der spülende Flüssigkeitsstrom einen hohen Schmutzanteil aufweist, es sei denn, er werde in aufwendiger Weise gefiltert. Wenn die Passung des Stoßventils beschädigt ist, können die bekannten Einrichtungen nur noch mit herabgesetztem Wirkungsgrad oder überhaupt nicht mehr funktionieren.

Ein weiterer wesentlicher Nachteil der bekannten Einrichtungen besteht darin, daß die erneute Öffnung des Stoßventils nicht sichergestellt ist, weil für den Abbau des auf das Stoßventil wirkenden Flüssigkeitsdrucks nur die Hubbewegung des Stößels oder des Kolbens des Stoßenventils einen Einfluß hat. Bei ungünstigen Geschwindigkeits- bzw. Druckverhältnissen des spülenden Flüssigkeitsstroms und/oder bei einer ein Verklemmen des Stoßventils in seiner Passung bewirkenden Verschmutzung des Stoßventils kann es sich ergeben, daß die Öffnungskraft des Stoßventils nicht ausreichend groß ist, um dieses wieder zu öffnen, so daß die Einrichtung nicht mehr funktionsfähig wird.

Schließlich haftet den bekannten Einrichtungen der Nachteil an, daß die verschiedenen Parameter, nämlich die Geschwindigteit bzw. der Druck des spülenden Flüssigkeitsstroms, die Durchlaßöffnung des Stoßventils, die Federkraft des Stoßventils und gegebenenfalls die Kraft einer Gegenfeder des Stoßventils usw., sorgfältig aufeinander abgestimmt werden müssen, um den Betrieb der Einrichtungen bestimmungsgemäß aufrechterhalten zu können.

Aufgabe der Erfindung ist, die erwähnten Nachteile der bekannten Einrichtungen zu vermeiden und eine Einrichtung der eingangs genannten Art zu schaffen, welche als Energieträger eine ungefilterte Spülflüssigkeit ohne Funktionsstörungen annimmt, das heißt ohne Passungen und ohne gleitende Dichtstellen im Stoßventil auskommt, und welche die Zyklen aufeinanderfolgender Schließungen und Öffnungen des Stoßventils selbsttätig gewährleistet.

Zur Lösung dieser Aufgabe weist die erfindungsgemäße Einrichtung die Merkmale auf, daß am unteren Ende des Bohrgestänges ein Impulsrohr in Längsrichtung beweglich gelagert ist, wobei zwischen der unteren Mündung des Bohrgestänges und der oberen Mündung des Impulsrohrs eine Stromverteildrossel ausgebildet ist, durch welche entsprechend der axialen Lage des Impulsrohrs das Verhältnis des im Bohrloch auf die Außenseite des Impulsrohrs fließenden Flüssigkeitsstroms zu dem in das Innere des Impulsrohrs fließenden Flüssigkeitsstroms steuerbar ist, und wobei das Impulsrohr bezüglich des Bohrgestänges der Kraft einer Federanordnung ausgesetzt ist, welche bestrebt ist, die Stromverteildrossel in eine den im Bohrloch auf die Außenseite des Impulsrohrs fließenden den Flüssigkeitsstrom vermindernde Lage zu drängen, daß ferner das untere Ende des Impulsrohrs zur Aufnahme eines Bohrwerkzeugs ausgebildet ist und ein der Öffnungskraft einer Schwellenfeder ausgesetztes Stoßventil enthält, das einerseits im Innern des Impulsrohrs und and ererseits im Bohrloch an der Außenseite des Impulsrohrs mündet, und daß die axiale Länge des Impulsrohrs wesentlich größer als diejenige des Stoßventils ist.

Da bei der erfindungsgemäßen Einrichtung in Übereinstimmung mit einem bekannten sogenannten "hydraulischen Widder" nur die Trägheitskräfte einer Flüssigkeitssäule, nämlich derjenigen des Impulsrohrs, zur Anwendung gelangen, und da die Funktion des stromunterbrechenden Stoßventils von derjenigen der Werkzeugbetätigung getrennt ist, können jegliche gleitende Dichtteile und Passungen entfallen. Zudem ist das Öffnen des Stoßventils nach erfolgter Hubbewegung über die Stromverteildrossel sichergestellt. Bei entsprechender Ausbildung der Führungselemente des Stoßventils mit Hilfe von Federelementen können sogar Gleitführungen vermieden bzw. eliminiert werden.

Ausführungsbeispiele des Erfindungsgegenstands werden nachstehend anhand der Zeichnungen erläutert. Es zeigen
Fig. 1 einen Schnitt durch die Achse einer als Tiefbohrhammer ausgebildeten Einrichtung gemäß der Erfindung, und
Fig. 2 eine perspektivische Ansicht einer alternativen Führungsvorrichtung für einen Ventilkörper des Stoßventils der Fig. 1 mittels Federelementen.

Gemäß Fig. 1 ist in ein angedeutetes Bohrloch 1 ein rohrförmiges Bohrgestänge 2 eingebracht, von welchem in Fig. 1 nur dessen unteres Ende dargestellt ist. Mit diesem unteren Ende des Bohrgestänges 2 ist ein Führungsrohr 3 verschraubt, mit welchem ein weiteres, inneres Rohr 4 verschraubt ist, das eine untere Mündung 5 des Bohrgestänges 2 bildet. Das Führungsrohr 3 ist mit insgesamt vier gleichmäßig über den Umfang verteilten, achsparallelen Führungsfahnen 6 versehen, welche ein koaxiales Impulsrohr 7 axial gleitend führen. Falls das Bohrgestänge 2 drehend angetrieben ist, greifen die Fahnen 6 innen jeweils in eine Längsnut 6′ des Impulsrohrs 7, um das Drehmoment auf das Impulsrohr 7 zu übertragen. Das Impulsrohr 7 weist eine obere Mündung 8 auf, welche der unteren Mündung 5 des inneren Rohrs 4 und damit des Bohrgestänges 2 gegenüberliegt und mit dieser in der nachfolgend beschriebenen Weise eine Stromverteildrossel bildet.

Am unteren Ende des Impulsrohrs 7, dessen Länge gemäß den Bruchlinien 9 wesentlich größer ist als dies aus der zeichnerischen Darstellung hervorgeht, ist als Bestandteil des Impulsrohrs 7 eine Ventilsitzhülse 10 angeschraubt, die an ihrem unteren Ende einen Ventilsitz 11 enthält. Ein Ventilkörper 12 eines insgesamt mit 13 bezeichneten Stoßventils ist durch eine zylindrische Hülse 14 mit inneren, über Kreuz gesetzten Fahnen 14′ im Impulsrohr 7 geführt und der Kraft einer Feder 15 ausgesetzt. Die Feder 15 ist bestrebt, den Ventilkörper 12 vom Ventilsitz 11 abzuheben. Zu erwähnen ist, daß der Ventilsitz 11 und der Ventilkörper 12 in ihrer Schließlage keinen Paßsitz bilden.

Am unteren Ende der Ventilsitzhülse 10 und damit des Impulsrohrs 7 ist ein für Tieflochhammer-Anwendungen vorgesehenes Bohrwerkzeug 16 befestigt, das das eigentliche Bohrloch 1 herstellt. Die bezüglich des Bohrgestänges 2 beweglichen Teile, nämlich das Impulsrohr 7, die Ventilsitzhülse 10 samt dem Ventilkörper 12 und der Feder 15 und das Bohrwerkzeug 16, werden durch eine auf einem Stützring 17 abgestützte Feder 18 gegen die Mündung 5 des Bohrgestänges 2 gehoben. Der Stützring 17 ruht auf radialen Stufen der Fahnen 6.

Zur Beschreibung der Funktionsweise der dargestellten Einrichtung wird eine Ausgangssituation angenommen, in welcher das Stoßventil 13 offen ist und das Impulsrohr 7 durch die Kraft der Feder 18 aufwärts bewegt wird, wobei aus dem Bohrgestänge 2 gemäß dem Pfeil 19 Spülflüssigkeit ausströmt. Solange der Spalt zwischen der Mündung 5 des Bohrgestänges 2 und der-oberen Mündung 8 des Impulsrohrs 7 groß ist, fließt aus Widerstandsgründen ein Großteil des Spülstroms gemäß dem Pfeil 20 zwischen dem Führungsrohr 3 und dem Impulsrohr 7 in das Bohrloch 1 ab. Beim Fortschreiten der Schließbewegung nimmt jedoch der gemäß Pfeil 21 in das Impulsrohr 7 gezwängte Spülstrom zu, bis die durch die steigende Umspülungsgeschwindigkeit verursachte Druckabfallkraft am offenen Stoßventil 13 die Schwellenkraft der Feder 15 des Stoßventils 13 übersteigt. Dann wird das Stoßventil 13 schlagartig geschlossen, und es werden die vorerwähnten, axial relativ beweglichen Teile 7, 10, 12, 15 und 16 durch die Trägheit der sich abwärts bewegenden, im Impulsrohr 7 enthaltenen Flüssigkeitssäule nach unten geschleudert, da dieser "Widderstoß" die Kraft der rückholenden Feder 18 um ein Vielfaches übersteigt. Dabei vergrößert sich der Spalt zwischen den Mündungen 5 und 8.

Nach dem Aufprall des Bohrwerkzeugs 16 auf die Sohle des Bohrlochs 1 entspannt sich die Flüssigkeitssäule im Impulsrohr 7. Die Flüssigkeit schwingt in den Impulsrohr 7 in Richtung des Pfeils 20 durch den Spalt zwischen den Mündungen 5 und 8 zurück. Dadurch kann die Feder 15 das Stoßventil 13 öffnen, und die Feder 18 zieht die axial relativ beweglichen Teile 7, 10, 12, 15 und 16 wieder gegen die Mündung 5 des Bohrgestänges 2 zurück, was einen neuen, gleichartigen Zyklus einleitet.

Die Frequenz dieser Hubbewegungen wird vornehmlich durch die Geschwindigkeit des Rückzugs der beweglichen Teile 7, 10, 12, 15 und 16, also durch die Kraft der Feder 18 im Verhältnis zur Masse der bewegten Teile und zum Hub, bestimmt. Diese Rückzugbewegung ist normalerweise ein verhältnismäßig langsamer Vorgang. Der Rückprall der im Impulsrohr 7 enthaltenen Flüssigkeit kann jedoch dadurch zur Beschleunigung des genannten Rückzugs ausgenutzt werden, daß am oberen Ende des Impulsrohrs 7 in dessen Mündung 8 ein schematisch und gestrichelt dargestelltes Rückschlagventil 22 angeordnet wird, das den Rückprall der Flüssigkeitssäule im Impulsrohr 7 durch Schließen aufnimmt und somit die Wirkung der Feder 18 unterstützt. Da das Rückschlagventil 22 nur ganz kurze Zeit in der Größenordnung von einigen Millisekunden geschlossen bleibt, ist eine Entlastung, das heißt Öffnung, des Stoßventils 13 durch das Schließen des Rückschlagventils 22 nicht beeinträchtigt.

Bei großen Hüben beginnt sich die Zeitdifferenz zwischen dem beschriebenen "Widderstoß" der im Impulsrohr 7 enthaltenen Flüssigkeitssäule und dem Aufprall des Bohrwerkzeugs 16 auf die Sohle des Bohrlochs 1 bemerkbar zu machen, was zu einem "Doppelstoß" führt, da die Druckwelle im Impulsrohr 7 schnell abklingt. Um diese uner wünschte Erscheinung zu vermeiden, kann zusätzlich im Ventilkörper 12 des Stoßventils 13 ein schematisch und gestrichelt dargestelltes Überdruckventil 23 eingebaut werden, welches die erzeugte Druckspitze verschmiert.

In Fig. 2 ist eine alternative Ausführungsform einer Führungs- und Federanordnung perspektivisch dargestellt, welche die Gleitführung und die Rückführung des Ventilkörpers 12 des Stoßventils 13 durch die in Fig. 1 dargestellte Hülse 14 sowie die Feder 15 ersetzt. Wie aus Fig. 2 hervorgeht, ist bei dieser Ausführungsvariante der Ventilkörper 12 des Stoßventils 13 der Fig. 1 mit einem axialen Ventilstößel 25 versehen, der in axialem Abstand je drei in einer gemeinsamen Ebene angeordnete, radiale Arme 26 aufweist. Die Arme 26 befinden sich stets in einem radialen Abstand von der Ventilsitzhülse 10 (Fig. 1). Die vorliegende Anordnung enthält zudem drei Führungsstäbe 27, welche in nicht dargestellter Weise, beispielsweise mittels Schrauben, innen an der Ventilsitzhülse 10 (Fig. 1) befestigt sind, und deren obere und untere Enden etwas oberhalb der axialen Enden der Arme 26 des Ventilstößels 25 liegen. Hierbei sind zwischen den drei Führungsstäben 27 drei Distanzsegmente 28 eingebaut, um den Zusammenbau der dargestellten Anordnung zu ermöglichen. Sowohl im oberen als auch im unteren Bereich des Ventilstößels 25 und der Führungsstäbe 27 ist jeweils ein Ende eines Arms 26 des Ventilstößels 25 mit einem Ende eines Führungsstabs 27 durch eine ringstückförmige Blattfeder 29 (oben) bzw. 30 (unten) verbunden. Die Verbindungen können beispielsweise durch Niete 31 erfolgen oder aber auch durch jeweilige Schweißstellen realisiert werden. Durch diese Blattfedern 29 und 30, die jeweils in der Seitenansicht S-förmig verlaufen, wird der Ventilkörper 12 zugleich zentrisch geführt und axial nach oben hin in Öffnungsrichtung vorgespannt, ohne daß eine Gleitführung in der Ventilsitzhülse 10 (Fig. 1) und eine der Feder 15 (Fig. 1) entsprechende Rückführfeder nötig wären.

Da bei der vorliegenden Einrichtung für den Ventilsitz 11 und den Ventilkörper 12 des Stoßventils keine Passung vorgesehen werden muß, ist ein störungsfreier Betrieb der Einrichtung sowohl bezüglich der Schließbewegung des Stoßventils 13 als auch bezüglich dessen Öffnungsbewegung auch dann gewährleistet, wenn der spülende Flüssigkeitsstrom einen sehr hohen Schmutzgehalt aufweist. Da zudem das bestimmungsgemäße Funktionieren der vorliegenden Einrichtung im wesentlichen nur von der im Impulsrohr 7 enthaltenen Flüssigkeitssäule abhängt, müssen auch keine Vorkehrungen getroffen werden, um dem spülenden Flüssigkeitsstrom eine bestimmte Geschwindigkeit bzw. einen bestimmten Druck zu verleihen. Schließlich setzt sich die vorliegende Einrichtung aus verhältnismäßig wenigen und einfachen Bauteilen zusammen, so daß ihre Störanfälligkeit äußerst gering ist.

## Patentansprüche

1. Einrichtung mit einem für Erdbohrzwecke vorgesehenen Hubgenerator, welcher durch einen in ein Bohrloch (1) über ein Bohrgestänge (2) einzuleitenden, spülenden Flüssigkeitsstrom betätigbar ist, und bei welchem eine auf ein am Hubgenerator anbringbares Bohrwerkzeug (16) ausgeübte, oszillierende Hubkraft mittels eines mit dem Bohrgestänge (2) in Verbindung stehenden, den Flüssigkeitsstrom steuernden, federbelasteten Stoßventils (13) erzeugt ist, dadurch gekennzeichnet, daß am unteren Ende (5) des Bohrgestänges (2) ein Impulsrohr (7) in Längsrichtung beweglich gelagert ist, wobei zwischen einer unteren Mündung (5) des Bohrgestänges (2) und einer oberen Mündung (8) des Impulsrohrs (7) eine Stromverteildrossel ausgebildet ist, durch welche entsprechend der axialen Lage des Impulsrohrs (7) das Verhältnis des im Bohrloch (1) auf die Außenseite des Impulsrohrs (7) fließenden Flüssigkeitsstroms (20) zu dem in das Innere des Impulsrohrs (7) fließenden Flüssigkeitsstrom (21) steuerbar ist, und wobei das Impulsrohr (7) bezüglich des Bohrgestänges (2) der Kraft einer Federanordnung (18) ausgesetzt ist, welche bestrebt ist, die Stromverteildrossel in eine den im Bohrloch (1) auf die Außenseite des Impulsrohrs (7) fließenden Flüssigkeitsstrom (20) vermindernde Lage zu drängen, daß ferner das untere Ende des Impulsrohrs (7) zur Aufnahme des Bohrwerkzeugs (16) ausgebildet ist und das der Öffnungskraft wenigstens einer Feder (15; 29, 30) ausgesetzte Stoßventil (13) enthält, das einerseits im Innern des Impulsrohrs (7) und andererseits im Bohrloch (1) an der Außenseite des Impulsrohrs (7) mündet, und daß die axiale Länge des Impulsrohrs (7) wesentlich größer ist als diejenige des Stoßventils (13).

2. Einrichtung nach Anspruch 1, dadurch gekennzeichnet, daß die obere Mündung (8) des Impulsrohrs (7) der unteren Mündung (5) des Bohrgestänges (2) axial gegenüberliegt, und daß die Ränder der beiden Mündungen (5, 8) zusammen eine veränderliche Drosselstelle für den im Bohrloch (1) auf die Außenseite des Impulsrohrs (7) fließenden Flüssigkeitsstrom (20) bilden.

3. Einrichtung nach Anspruch 1 oder 2, dadurch gekennzeichnet, daß das Impulsrohr (7) in einem am Bohrgestänge (2) befestigten und mit Führungsfahnen (6) versehenen Führungsrohr (3) gelagert ist.

4. Einrichtung nach einem der Ansprüche 1 bis 3, dadurch gekennzeichnet, daß ein Ventilsitz (11) und ein Ventilkörper (12) des Stoßventils (13) ohne Paßsitz ausgebildet sind.

5. Einrichtung nach einem der Ansprüche 1 bis 4, dadurch gekennzeichnet, daß die wengistens eine Feder (15) des Stoßventils (13) druckseitig und radial außen im Flüssigkeitsstrom (21) im Impulsrohr (7) angeordnet ist.

6. Einrichtung nach einem der Ansprüche 1 bis 5, dadurch gekennzeichnet, daß ein Ventilkörper (12) des Stoßventils (13) gleitfürungsfrei durch die Federn (29, 30) geführt ist.

7. Einrichtung nach Anspruch 6, dadurch gekennzeichnet, daß jede Feder aus einer Blattfeder (29, 30) besteht, welche mit ihrem einen Ende mit einem Arm (26) eines Ventilstößels (25) und mit ihrem anderen Ende mit einem axialen Ende eines Führungsstabs (27) fest verbunden ist, wobei die Führungsstäbe (27) an der Innenseite des Impulsrohrs (7) befestigt sind.

8. Einrichtung nach Anspruch 7, dadurch gekennzeichnet, daß jeweils mehrere Arme (26) und Federn (29, 30) in zwei in axialem Abstand voneiander angeordneten Bereichen des Ventilkörpers (12) vorgesehen sind, und daß jeder Führungsstab (27) sich zwischen diesen Bereichen erstreckt.

9. Einrichtung nach einem der Ansprüche 1 bis 8, dadurch gekennzeichnet, daß am oberen Ende des Impulsrohrs (7) in dessen Mündung (8) ein Rückschlagventil (22) angeordnet ist, um mittels des beim Schließen des Stoßventils (13) entstehenden Rückpralls der im Impulsrohr (7) befindlichen Flüssigkeitssäule die auf das Impulsrohr (7) bezüglich des Bohrgestänges (2) wirkende Kraft der Federanordnung (18) zu vergrößern.

10. Einrichtung nach einem der Ansprüche 1 bis 9, dadurch gekennzeichnet, daß in das Stoßventil (13) ein im Bohrloch (1) auf der Außenseite des Impulsrohrs (7) mündendes Überdruckventil (23) eingebaut ist, um den beim Schließen des Stoßventils (13) entstehenden Druckstoß zu begrenzen.

## Claims

1. A device with a lifting generator provided for earth drilling purposes, said generator arranged to be actuated by a stream of flushing liquid introduced into a borehole (1) through a drill pipe (2), and by means of which an oscillating percussive force exerted on a drilling tool (16) attachable to the lifting generator is produced by means of a spring-loaded thrust valve (13) which is in contact with the drill pipe (2) and which controls the flow of liquid, characterised in that an impulse tube (7) movable in a longitudinal direction is mounted at the lower end (5) of the drill pipe (2), wherein a flow distributing throttle is provided between a lower mouth (5) of the drill pipe (2) and an upper mouth (8) of the impulse tube (7) by means of which, according to the axial position of the impulse tube (7), the ratio of the stream of liquid (20) flowing in the borehole (1) outside the impulse tube (7) to the stream of liquid (21) flowing in the impulse tube (7) is controllable, and wherein the impulse tube (7) is exposed to the force of a spring arrangement (18) relative to the drill pipe (2), the said spring arrangement acting to push the flow distribution throttle into a position which reduces the stream of liquid (20) flowing in the borehole (1) externally of the impulse tube (7), and further in that the lower end of the impulse tube (7) is designed to receive the drilling tool (16) and contains thrust valve (13) which is exposed to the opening force of at least one spring (15; 29, 30), the said thrust valve ending on the one hand in the interior of the impulse tube (7) and on the other hand in the borehole (1) outside the impulse tube (7), and in that the axial length of the impulse tube (7) is substantially greater than the axial length of the thrust valve (13).

2. A device according to Claim 1, characterised in that the upper mouth (8) of the impulse tube (7) is disposed axially opposite the lower mouth (5) of the drill pipe (2) and in that the edges of the two mouths (5, 8) constitute a variable throttle for the stream of liquid (20) flowing in the borehole (1) externally of the impulse tube (7).

3. A device according to Claim 1 or 2, characterised in that the impulse tube (7) is mounted in a guide tube (3) which is fixed to the drill pipe (2) and which is provided with guide splines (6).

4. A device according to one of Claims 1 to 3, characterised in that a valve seat (11) and a valve member (12) of the thrust valve (13) are constructed without a snug fit.

5. A device according to one of Claims 1 to 4, characterised in that at least one spring means (15) of the thrust valve (13) is arranged on the pressure side and radially outwardly within the liquid flow (21) in the impulse tube (7).

6. A device according to one of Claims 1 to 5, characterised in that a valve member (12) of the thrust valve (13) is guided by the springs (29, 30) without sliding guide means.

7. A device according to Claim 6, characterised in that each spring means comprises a leaf spring (29, 30), which has one end fixedly connected to an arm (26) of a valve stem (25) and which has its other end fixedly connected to one axial end of a guide rod (27), and in which the guide rods (27) are secured to the inside of the impulse tube (7).

8. A device according to Claim 7, charactarised in that two groups containing a plurality of said arms (26) and springs (29, 30) are each arranged at two axially spaced regions of the valve member (12), and in which each guide rod (27) extends between these said regions.

9. A device according to one of Claims 1 to 8, characterised in that a non-return valve (22) is provided at the upper end of the impulse tube (7) in its mouth (8) in order to increase the force of spring arrangement (18) acting on the impulse tube (7) in relation to the drill pipe (2) by utilising the recoil of the liquid column within the impulse tube (7) which is created upon the closing of the thrust valve (13).

10. A device according to one of Claims 1 to 9, characterised in that a pressure relief valve (23) is provided in the thrust valve (13) and which ends in the borehole (1) externally of the impulse tube (7), in order to limit the pressure shock which occurs upon closing of the thrust valve (13).

## Revendications

1. Système à générateur hydraulique d'élevation pour forage actionné par un courant liquide de curage qui est injecté dans le trou de forage (1) en passant par le train de tiges de forage (2), système dans lequel une force d'élevation oscillante est produite par une soupape à poussoir commandée par ressort (13) reliée au train de tiges (2) qui règle le courant liquide et cette force d'élevation agit sur un outil de forage (16) à prévoir au générateur d'élevation, caractérisé en ce qu'un tube d'impulsions (7) est logé de manière mobile en sens longitudinal à l'extrémité inférieure (5) du train de tiges (2), une vanne distributrice de courant prévue entre un orifice inférieur (5) du train de tiges (2) et un orifice supérieur (8) du tube d'impulsions (7) permettant de régler, selon la position axiale du tube d'impulsions (7), le rapport du courant liquide (20) s'écoulant dans le trou de forage (1) à l'extérieure du tube d'impulsions (7) au courant liquide (21) s'écoulant à l'intérieur du tube d'impulsions (7), le tube d'impulsions (7) étant soumis, par rapport au train de tiges (2), à la force d'un ressort (18) tendant à pousser la vanne distributrice de courant dans une position qui réduise le courant liquide (20) s'écoulant dans le trou de forage (1) à l'extérieur du tube d'impulsions (7), en ce qu'en outre, l'extrémité inférieure du tube d'impulsions (7) est formée de manière à porter l'outil de forage (16) et à renfermer la soupape à poussoir (13) soumise à la force d'ouverture d'au moins un ressort (15; 29; 30) qui aboutit dans l'intérieur du tube d'impulsions (7), d'une part, et dans le trou de forage (1) à l'extérieur du tube d'impulsions (7), d'autre part et en ce que la longueur axiale du tube d'impulsions (7) est considérablement plus élevée que celle de la soupape à poussoir (13).

2. Système selon la revendication 1, caractérisé en ce que l'orifice supérieur (8) du tube d'impulsions (7) est opposée en sens axial à l'orifice inférieur (5) du train de tiges (2) et en ce que l'ensemble des bords des deux orifices (5; 8) forme une zone de régulation variable qui influence le courant liquide (20) s'écoulant dans le trou de forage (1) à l'extérieur du tube d'impulsions (7).

3. Système selon la revendication 1 ou 2, caractérisé en ce que le tube d'impulsions (7) est logé dans un tube de guidage (3) muni d'ailes de guidage (6) et attaché au train de tiges (2).

4. Système selon une des revendications 1 à 3, caractérisé en ce qu'un siège de soupape (11) et un corps de soupape (12) de la soupape à poussoir (13) ne présentent pas d'ajustement fin.

5. Système selon une des revendications 1 à 4, caractérisé en ce que l'au moins un ressort (15) de la soupape à poussoir (13) est disposé au côté refoulement et, en sens radial, à l'extérieur du courant liquide (21) dans le tube d'impulsions (7).

6. Système selon une des revendications 1 à 5, caractérisé en ce qu'un corps de soupape (12) de la soupape à poussoir (13) est guidé sans guidage de glissement par les ressorts (29, 30).

7. Système selon la revendication 6, caractérisé en ce que chaque ressort est formé par un ressort en lames (29; 30) dont l'une extrémité est fermement relié à un bras (26) du poussoir de soupape et l'autre à une extrémité axiale de la barre de guidage (27), les barres de guidage (27) étant attachées à l'intérieur du tube d'impulsions (7).

8. Système selon la revendication 7, caractérisé en ce que plusieurs bras (26) et ressorts (29; 30) sont prévus respectivement dans deux zones du corps de soupape (12) disposées à un certain écartement axial l'une de l'autre et que chaque barre de guidage (27) s'étend entre ces deux zones.

9. Système selon une des revendications 1 à 8, caractérisé en ce qu'un clapet anti-retour (22) est disposé dans l'orifice (8) à l'extrémité supérieure du tube d'impulsions (7) afin d'augmenter la force du ressort (18) agissant sur le tube d'impulsions (7) par rapport au train de tiges (2) en exploitant l'effet de la répulsion de la colonne de liquide se produisant pendant la fermeture de la soupape à poussoir (13).

10. Système selon une des revendications 1 à 9, caractérisé en ce qu'une soupape de surpression (23) aboutissant dans le trou de forage (1) à l'extérieur du tube d'impulsions (7) est incorporée dans la soupape à poussoir (13) afin de limiter le coup de bélier se produisant pendant la fermeture de la soupape à poussoir (13).
